# EUROPÄISCHE PATENTANMELDUNG

(11) **EP 4 667 731 A1**
(43) Veröffentlichungstag der Anmeldung: **24.12.2025**
(21) Anmeldenummer: 25176324.9
(22) Anmeldetag: 14.05.2025
(51) Int. Cl.: F02D 19/06, F02M 43/04, F02M 45/08, F02M 51/06, F02M 63/00

(54) **KRAFTSTOFFINJEKTOR EINER BRENNKRAFTMASCHINE UND BRENNKRAFTMASCHINE**

(30) Priorität: 21.06.2024 DE 102024117521
(71) Anmelder: Everllence SE, 86153 Augsburg (DE)
(72) Erfinder: Indrich, Maximilian, 86399 Bobingen (DE)

(57) **Zusammenfassung**

Kraftstoffinjektor (10) einer Brennkraftmaschine, der dazu ausgebildet ist, einer Brennkammer eines Zylinders der Brennkraftmaschine Kraftstoff zuzuführen, mit einer in einer ersten Nadelführung (12) bewegbar geführten ersten Düsennadel (14), die mit ersten Kraftstoffeinspritzöffnungen (16) derart zusammenwirkt, dass die erste Düsennadel (14) abhängig von ihrer Position entweder eine Kraftstoffströmung eines ersten Kraftstoffs durch die ersten Kraftstoffeinspritzöffnungen (16) freigibt oder versperrt, mit einer in einer zweiten Nadelführung (13) bewegbar geführten zwei-ten Düsennadel (15), die mit zweiten Kraftstoffeinspritzöffnungen (17) derart zusammenwirkt, dass die zweite Düsennadel (15) abhängig von ihrer Positi-on entweder eine Kraftstoffströmung eines zweiten Kraftstoffs durch die zweiten Kraftstoffeinspritzöffnungen (17) freigibt oder versperrt, mit einem in den Kraftstoffinjektor (10) integrierten ersten Magnetventil (20) zur Ansteuerung der ersten Düsennadel (14), mit einem in den Kraftstoffinjektor (10) integrierten zweiten Magnetventil (31) zur Ansteuerung der zweiten Düsennadel (15), wobei das erste und zweite Magnetventil (20, 21) derart in den Kraftstoffinjektor (10) integriert sind, dass das erste und zweite Magnetventil (20, 21) in Längsrichtung oder Axialrichtung des Kraftstoffinjektors (10) jeweils zwischen den Düsennadeln (14, 15) und mindestens einem Kraftstoffspeicherraum (22, 23) des Kraftstoffinjektors (10) angeordnet sind.

## Beschreibung

Die Erfindung betrifft einen Kraftstoffinjektor einer Brennkraftmaschine. Des Weiteren betrifft die Erfindung eine Brennkraftmaschine mit mindestens einem Kraftstoffinjektor.

Die hier vorliegende Erfindung betrifft insbesondere den Bereich sogenannter Großmotoren bzw. Großbrennkraftmaschinen, deren Zylinder Kolbendurchmesser von mindestens 140 mm, insbesondere von mindestens 175 mm, aufweisen. Bei solchen Großbrennkraftmaschinen handelt es sich zum Beispiel um Schiffsmotoren. Als Schiffsmotoren sind bereits Dual-Fuel Brennkraftmaschinen bekannt. Aus der Praxis bekannte Dual-Fuel Brennkraftmaschinen können in einem ersten Betriebsmodus betrieben werden, in welchem dieselben einen ersten Kraftstoff, insbesondere einen relativ zündwilligen Kraftstoff, verbrennen, sowie in einem zweiten Betriebsmodus, in welchem dieselben einen zweiten Kraftstoff, insbesondere relativ zündunwilligen Kraftstoff verbrennen. Bei dem ersten, relativ zündwilligen Kraftstoff kann es sich zum Beispiel um einen Dieselkraftstoff handeln. Bei dem zweiten, relativ zündunwilligen Kraftstoff kann es sich zum Beispiel um Methanol, Ethanol oder Ammoniak handeln. Im zweiten Betriebsmodus kann der zweite, relativ zündunwilligen Kraftstoff, insbesondere das Methanol, Ethanol oder Ammoniak, über den ersten, relativ zündwilligen Kraftstoff, insbesondere den Dieselkraftstoff, gezündet werden.

DE 10 2013 000 048 B3 offenbart einen Kraftstoffinjektor, mithilfe dessen sowohl ein erster, relativ zündwilliger Kraftstoff als auch ein zweiter, relativ zündunwilliger Kraftstoff in eine Brennkammer eines Zylinders eingebracht werden kann.

Hiervon ausgehend liegt der vorliegenden Erfindung die Aufgabe zugrunde, einen neuartigen Kraftstoffinjektor einer Brennkraftmaschine und eine Brennkraftmaschine mit einem solchen Kraftstoffinjektor zu schaffen. Diese Aufgabe wird durch einen Kraftstoffinjektor nach Anspruch 1 und eine Brennkraftmaschine nach Anspruch 13 gelöst.

Der Kraftstoffinjektor weist eine in einer ersten Nadelführung bewegbar geführte erste Düsennadel auf, die mit ersten Kraftstoffeinspritzöffnungen derart zusammenwirkt, dass die erste Düsennadel abhängig von ihrer Position entweder eine Kraftstoffströmung eines ersten Kraftstoffs durch die ersten Kraftstoffeinspritzöffnungen freigibt oder versperrt. Der Kraftstoffinjektor ferner weist eine in einer zweiten Nadelführung bewegbar geführte zweite Düsennadel auf, die mit zweiten Kraftstoffeinspritzöffnungen derart zusammenwirkt, dass die zweite Düsennadel abhängig von ihrer Position entweder eine Kraftstoffströmung eines zweiten Kraftstoffs durch die zweiten Kraftstoffeinspritzöffnungen freigibt oder versperrt. Der erfindungsgemäße Kraftstoffinjektor weist ferner ein in den Kraftstoffinjektor integriertes erstes Magnetventil zur Ansteuerung der ersten Düsennadel und ein in den Kraftstoffinjektor integriertes zweites Magnetventil zur Ansteuerung der zweiten Düsennadel auf, wobei das erste und zweite Magnetventil derart in den Kraftstoffinjektor integriert sind, dass das erste und zweite Magnetventil in Längsrichtung oder Axialrichtung des Kraftstoffinjektors jeweils zwischen den Düsennadeln und mindestens einem Kraftstoffspeicherraum des Kraftstoffinjektors angeordnet sind, vorzugsweise zwischen den beiden Düsennadeln und in den Kraftstoffinjektor integrierten Kraftstoffspeicherräumer für den ersten und zweiten Kraftstoff. Mit der Erfindung wird eine kompakte, bauraumsparende Ausführung eines Kraftstoffinjektors für zwei unterschiedliche Kraftstoffe bereitgestellt.

Beide Magnetventile sind in den Kraftstoffinjektor integriert, und zwar derart, dass die beiden Magnetventile in Längsrichtung oder Axialrichtung des Kraftfahrzeugs zwischen den Düsennadeln und mindestens einem Kraftstoffspeicherraum des Kraftstoffinjektors angeordnet sind. Demnach ist ein Abstand zwischen den Magnetventilen und den Düsennadeln minimiert.

Der Abstand zwischen den beiden Magnetventilen und der jeweiligen Düsennadel ist dann am geringsten, wenn die beiden Magnetventile derart in den Kraftstoffinjektor integriert sind, dass die beiden Magnetventile in Querrichtung oder Radialrichtung des Kraftstoffinjektors seitlich nebeneinander in den Kraftstoffinjektor integriert sind, und zwar derart, dass sich dieselben in Längsrichtung oder Axialrichtung des Kraftstoffinjektors überlappen, jedoch nicht in Querrichtung oder Radialrichtung.

Vorzugsweise verlaufen eine Längsachse eines Steuerbolzens des ersten Magnetventils und eine Längsachse eines Steuerbolzens des zweiten Magnetventils parallel zueinander und parallel zur einer Längsmittelachse des Kraftstoffinjektors verlaufen. Ebenso verlaufen eine Längsachse der ersten Düsennadel und eine Längsachse der zweiten Düsennadel parallel zueinander und parallel zur der Längsmittelachse des Kraftstoffinjektors. Dies ist für eine kompakte, einfache Bauform des Kraftstoffinjektors besonders bevorzugt.

Es kann vorgesehen sein, dass die Längsachse des Steuerbolzens des ersten Magnetventils koaxial zu der Längsachse der ersten Düsennadel und auch die Längsachse des Steuerbolzens des zweiten Magnetventils koaxial zu der Längsachse der zweiten Düsennadel verläuft. Dann, wenn der Steuerbolzen des ersten Magnetventils koaxial zur ersten Düsennadel und der Steuerbolzen des zweiten Magnetventils koaxial zur zweiten Düsennadel verläuft, ist bei kompakter Bauform eine besonders einfache Ausführung des Kraftstoffinjektors möglich.

Alternativ kann vorgesehen sein, dass die Längsachse des Steuerbolzens des ersten Magnetventils zu der Längsachse der ersten Düsennadel und/oder die Längsachse des Steuerbolzens des zweiten Magnetventils zu der Längsachse der zweiten Düsennadel versetzt ist.

Dann, wenn die Längsachse des Steuerbolzens des ersten Magnetventils zu der Längsachse der ersten Düsennadel versetzt ist, beträgt ein Verhältnis C1/CA zwischen dem Abstand C1 zwischen der Längsachse des Steuerbolzens des ersten Magnetventils zur Längsachse der ersten Düsennadel und dem Abstand CA zwischen den Längsachsen der Steuerbolzen der beiden Magnetventile zwischen 0,05 und 0,25, und/oder ein Verhältnis C1/CB zwischen dem Abstand C1 zwischen der Längsachse des Steuerbolzens des ersten Magnetventils zur der Längsachse der ersten Düsennadel und dem Abstand CB zwischen den Längsachsen der beiden Düsennadeln beträgt zwischen 0,05 und 0,25. Dann, wenn die Längsachse des Steuerbolzens des zweiten Magnetventils zu der Längsachse der zweiten Düsennadel versetzt ist, beträgt ein Verhältnis C2/CA zwischen dem Abstand C2 zwischen der Längsachse des Steuerbolzens des zweiten Magnetventils zur Längsachse der zweiten Düsennadel und dem Abstand CA zwischen den Längsachsen der Steuerbolzen der beiden Magnetventile zwischen 0,05 und 0,25, und/oder ein Verhältnis C2/CB zwischen dem Abstand C2 zwischen der Längsachse des Steuerbolzens des zweiten Magnetventils zur der Längsachse der zweiten Düsennadel und dem Abstand CB zwischen den Längsachsen der beiden Düsennadeln beträgt zwischen 0,05 und 0,25. Dann, wenn der Steuerbolzen des ersten Magnetventils zur ersten Düsennadel und/oder der Steuerbolzen des zweiten Magnetventils zur zweiten Düsennadel versetzt ist, kann ebenfalls bei minimalem Bauraumbedarf eine einfache Ausführung des Kraftstoffinjektors gewährleistet werden.

Vorzugsweise erstrecken sich Steuerbohrungen für die Ansteuerung der ersten Düsennadel ausgehend vom ersten Magnetventil und Steuerbohrungen für die Ansteuerung der zweiten Düsennadel ausgehend vom zweiten Magnetventil über eine gemeinsame Steuerplatte des Kraftstoffinjektors, die zwischen einem die beiden Düsennadeln aufnehmenden Düsennadel-Aufnahmekörper des Kraftstoffinjektors und einem mindestens eines der beiden Magnetventil, vorzugsweise beide Magnetventile, aufnehmenden Magnetventil-Aufnahmekörper des Kraftstoffinjektors angeordnet ist. Auch dies dient der Bereitstellung eines einfach und kompakt bauenden Kraftstoffinjektors für zwei unterschiedliche Kraftstoffe.

Bevorzugte Weiterbildungen der Erfindung ergeben sich aus den Unteransprüchen und der nachfolgenden Beschreibung.

Ausführungsbeispiele der Erfindung werden, ohne hierauf beschränkt zu sein, an Hand der Zeichnung näher erläutert. Dabei zeigt:
- Fig. 1:: einen Querschnitt in Längsrichtung oder Axialrichtung durch einen ersten erfindungsgemäßen Kraftstoffinjektor;
- Fig. 2: einen Querschnitt in Längsrichtung oder Axialrichtung durch einen zweiten erfindungsgemäßen Kraftstoffinjektor.

Die Erfindung betrifft einen Kraftstoffinjektor einer Brennkraftmaschine. Ein solcher Kraftstoffinjektor ist dazu ausgebildet, einer Brennkammer eines Zylinders der Brennkraftmaschine Kraftstoff zuzuführen.

Der erfindungsgemäße Kraftstoffinjektor dient dazu, einer insbesondere als Dual-Fuel-Brennkraftmaschine ausgebildeten Brennkraftmaschine unterschiedliche Kraftstoffe zuzuführen, und zwar in einem ersten Betriebsmodus einen ersten, relativ zündwilligen Kraftstoff und in einem zweiten Betriebsmodus einen zweiten, relativ zündunwilligen Kraftstoff sowie den ersten, relativ zündwilligen Kraftstoff, um über den ersten, relativ zündwilligen Kraftstoff den zweiten, relativ zündunwilligen Kraftstoff zu zünden.

Beim ersten, relativ zündwilligen Kraftstoff handelt es sich insbesondere um einen Dieselkraftstoff. Beim zweiten, relativ zündunwilligen Kraftstoff kann es sich um Methanol, Ethanol oder Ammoniak handeln.

Fig. 1 zeigt einen Querschnitt durch einen ersten erfindungsgemäßen Kraftstoffinjektor 10, wobei der Kraftstoffinjektor 10 einen Düsennadel-Aufnahmekörper 11 aufweist, der eine erste Nadelführung 12 für eine erste Düsennadel 14 und eine zweite Nadelführung 13 für eine zweite Düsennadel 15 bereitstellt. Ferner stellt der Düsennadel-Aufnahmekörper 11 erste Kraftstoffeinspritzöffnungen 16 und zweite Kraftstoffeinspritzöffnungen 17 bereit. Abhängig von der Position der Düsennadeln 14, 15 geben dieselbe eine Kraftstoffströmung durch die Kraftstoffeinspritzöffnungen 16, 17 frei oder versperren dieselbe.

Der erfindungsgemäße Kraftstoffinjektor 10 weist ferner einen Kraftstoffspeicherraum-Aufnahmekörper 18 und im Ausführungsbeispiel der Fig. 1 einen zwischen dem Kraftstoffspeicherraum-Aufnahmekörper 18 und dem Düsennadel-Aufnahmekörper 11 angeordneten Magnetventil-Aufnahmekörper 19 auf.

Ein im Magnetventil-Aufnahmekörper 19 angeordnetes erstes Magnetventil 20 dient der Ansteuerung der ersten Düsennadel 14, um durch Veränderung der Position der ersten Düsennadel 14 die Kraftstoffströmung durch die ersten Kraftstoffeinspritzöffnungen 16 entweder freizugeben oder zu versperren. Ein im Magnetventil-Aufnahmekörper 19 angeordnetes zweites Magnetventil 21 dient der Ansteuerung der zweiten Düsennadel 15, um die Position der zweiten Düsennadel 15 zu verändern und hiervon abhängig die Kraftstoffströmung des zweiten Kraftstoffs durch die zweiten Kraftstoffeinspritzöffnungen 17 entweder freizugeben oder zu versperren.

Wie bereits ausgeführt, weist der Kraftstoffinjektor 10 den Kraftstoffspeicherraum-Aufnahmekörper 18 auf. In den Kraftstoffinjektor 10, und zwar in den Kraftstoffspeicherraum-Aufnahmekörper 18 desselben, sind vorzugsweise ein erster Kraftstoffspeicherraum 22 für den ersten Kraftstoff und ein zweiter Kraftstoffspeicherraum 23 für den zweiten Kraftstoff integriert.

Der mindestens eine erste Kraftstoffspeicherraum 22 des erfindungsgemäßen Kraftstoffinjektors 10 ist über eine erste Kraftstoffleitung 24 und der mindestens eine zweite Kraftstoffspeicherraum 23 des erfindungsgemäßen Kraftstoffinjektors 10 über eine zweite Kraftstoffleitung 25 mit dem Düsennadel-Aufnahmekörper 11 verbunden, wobei sich diese Kraftstoffleitungen 24, 25 ausgehend vom Kraftstoffspeicherraum-Aufnahmekörper 18 über den Magnetventil-Aufnahmekörper 19 und vorzugsweise einen zwischen dem Magnetventil-Aufnahmekörper 19 und dem Düsennadel-Aufnahmekörper 11 angeordneten plattenartigen Zwischenkörper 26 in Richtung auf den Düsennadel-Aufnahmekörper 11 erstrecken. Der Zwischenkörper 26 wird nachfolgend als Steuerplatte bezeichnet.

Fig. 1 zeigt weiter einen Hülsenkörper 27, wobei der Magnetventil-Aufnahmekörper 19 und die Steuerplatte 26 vollständig sowie der Düsennadel-Aufnahmekörper 11 und der Kraftstoffspeicherraum-Aufnahmekörper 18 abschnittsweise innerhalb des Hülsenkörpers 27 angeordnet sind. Über den Hülsenkörper 27 kann der Kraftstoffinjektor 10 zum Beispiel in einer entsprechenden Ausnehmung in einem Zylinderkopf eines Zylinders der Brennkraftmaschine montiert werden.

Beim erfindungsgemäßen Kraftstoffinjektor 10 sind sowohl das erste Magnetventil 20 desselben für den ersten Kraftstoff als auch das zweite Magnetventil 21 desselben für den zweiten Kraftstoff beide in den Kraftstoffinjektor 10, nämlich den Magnetventil-Aufnahmekörper 19, integriert, und zwar derart, dass das erste Magnetventil 20 und das zweite Magnetventil 21 in Längsrichtung oder Axialrichtung X des Kraftstoffinjektors 10 jeweils zwischen den Düsennadeln 14, 15 und dem mindestens einen Kraftstoffraum des Kraftstoffinjektors 10 angeordnet sind. Im Ausführungsbeispiel der Fig. 1 sind beide Magnetventile 20, 21 zwischen den beiden Düsennadeln 14, 15 für die beiden unterschiedlichen Kraftstoffe und den beiden Kraftstoffspeicherräumen 22, 23 für die beiden unterschiedlichen Kraftstoffe angeordnet.

Im Ausführungsbeispiel der Fig. 1 sind dabei die beiden Magnetventile 20, 21 in Radialrichtung oder Querrichtung Y des Kraftstoffinjektors 10 nebeneinander in den Kraftstoffinjektor 10 integriert, und zwar derart, dass sich dieselben in Längsrichtung oder Axialrichtung X des Kraftstoffinjektors 10 überlappen, jedoch nicht in Querrichtung oder Radialrichtung Y des Kraftstoffinjektors 10. In diesem Fall sind die beiden Magnetventile 20, 21 in einem gemeinsamen Magnetventil-Aufnahmekörper 19 aufgenommen.

Wie Fig. 1 entnommen werden kann, verlaufen Längsachsen der beiden Düsennadeln 14, 15 parallel zueinander sowie parallel zu einer Längsmittelachse des Kraftstoffinjektors 10, wobei die beiden Längsachsen der beiden Düsennadeln 14.

Fig. 1 zeigt mit dem Abstand CB den Abstand zwischen den Längsachsen der beiden Düsennadeln 14, 15 des Kraftstoffinjektors 10.

Jedes der Magnetventile 20, 21 des Kraftstoffinjektors 10 verfügt über einen Steuerbolzen 28 bzw. 29, wobei gemäß Fig. 1 eine Längsachse des Steuerbolzens 28 des ersten Magnetventils 20 parallel zu einer Längsachse des Steuerbolzens 29 des zweiten Magnetventils 21 verläuft, die wiederum beide parallel zur Längsmittelachse des Kraftstoffinjektors 10 verlaufen.

Fig. 1 zeigt mit dem Abstand CA den Abstand zwischen den Längsachsen der beiden Steuerbolzen 28, 29 der beiden Magnetventile 20, 21 des Kraftstoffinjektors 10.

In Fig. 1 ist der Abstand CA größer als der Abstand CB. Der Abstand CA kann jedoch auch dem Abstand CB entsprechen. Auch ist es möglich, dass der Abstand CA kleiner als der Abstand CB ist. Das Verhältnis CA/CB kann zwischen 0,75 und 1,25 betragen.

Dann, wenn der Abstand CA dem Abstand CB entspricht, verläuft die Längsachse des Steuerbolzens 28 des ersten Magnetventils 20 koaxial zur Längsachse der ersten Düsennadel 14 des Kraftstoffinjektors 10, und die Längsachse des Steuerbolzens 29 des zweiten Magnetventils 21 verläuft koaxial zur Längsachse der zweiten Düsennadel 15 des Kraftstoffinjektors 10.

Im Ausführungsbeispiel der Fig. 1 ist die Längsachse des Steuerbolzens 28 des ersten Magnetventils 20 des Kraftstoffinjektors 10 zur Längsachse der ersten Düsennadel 14 in Querrichtung oder Radialrichtung Y des Kraftstoffinjektors 10 versetzt, wobei C1 dem Abstand zwischen der Längsachse des Steuerbolzens 28 des ersten Magnetventils 20 und der Längsachse der ersten Düsennadel 14 entspricht. Ebenso ist in Fig. 1 die Längsachse des Steuerbolzens 29 des zweiten Magnetventils 21 des Kraftstoffinjektors 10 zur Längsachse der zweiten Düsennadel 15 versetzt, wobei C2 dem Abstand zwischen der Längsachse des Steuerbolzens 29 des zweiten Magnetventils 21 und der Längsachse der zweiten Düsennadel 15 entspricht.

Dann, wenn die Längsachse des Steuerbolzens 28 des ersten Magnetventils 20 des Kraftstoffinjektors 10 zur Längsachse der ersten Düsennadel 14 des Kraftstoffinjektors 10 versetzt ist, beträgt das Verhältnis C1/CA zwischen 0,05 und 0,25 und/oder das Verhältnis C1/CB zwischen 0,05 und 0,25. Das Verhältnis C1/CA ist insbesondere kleiner als das Verhältnis C1/CB. Die Verhältnisse können auch gleichgroß sein.

Dann, wenn die Längsachse des Steuerbolzens 29 des zweiten Magnetventils 21 des Kraftstoffinjektors 10 zur Längsachse der zweiten Düsennadel 15 des Kraftstoffinjektors 10 versetzt ist, beträgt das Verhältnis C2/CA vorzugsweise zwischen 0,05 und 0,25 und/oder das Verhältnis C2/CB zwischen 0,05 und 0,25. In Fig. 1 ist das Verhältnis C2/CA kleiner als das Verhältnis C2/CB. Die beiden Verhältnisse können auch gleichgroß sein.

Wie bereits ausgeführt, ist in Fig. 1 zwischen dem die beiden Düsennadeln 14, 15 aufnehmenden Düsennadel-Aufnahmekörper 11 und dem die beiden Magnetventile 20, 21 aufnehmenden Magnetventil-Aufnahmekörper 19 die Steuerplatte 26 angeordnet, durch die sich die Kraftstoffleitungen 24, 25 erstrecken, ebenso Steuerleitungen 30, 31, über welche die Magnetventile 20, 21 die Düsennadeln 14, 15 ansteuern. Dies erlaubt eine kompakte und besonders einfache Bauform des Kraftstoffinjektors 10.

Eine Abwandlung des erfindungsgemäßen Kraftstoffinjektors 10 zeigt Fig. 2. In Fig. 2 sind die beiden Magnetventile 20, 21 derart in den Kraftstoffinjektor 10 zwischen den beiden Düsennadeln 14, 15 und den Kraftstoffspeicherräumen 22, 23 integriert, dass die beiden Magnetventile 20, 21 in Längsrichtung oder Axialrichtung X hintereinander angeordnet sind, sodass sich dieselben in Querrichtung oder Radialrichtung Y abschnittsweise überlappen, jedoch nicht in Längsrichtung oder Axialrichtung X. Dabei ist gemäß Fig. 2 für jedes der Magnetventile 20, 21 ein separater Magnetventil-Aufnahmekörper 19a, 19b vorhanden, die ebenfalls in Längsrichtung oder Axialrichtung X des Kraftstoffinjektors 10 hintereinander angeordnet sind. Hinsichtlich aller übrigen Details stimmt der Kraftstoffinjektor 10 der Fig. 2 mit dem Kraftstoffinjektor 10 der Fig. 1 überein, sodass zur Vermeidung von Wiederholungen für gleiche Baugruppen gleiche Bezugsziffern verwendet werden und auf die Ausführungen zum Kraftstoffinjektor 10 der Fig. 1 verwiesen wird.

In beiden Ausführungsbeispielen sind demnach beide Magnetventile 20, 21, die mit den Düsennadeln 14, 15 für die unterschiedlichen Kraftstoffe zusammenwirken, in den Kraftstoffinjektor 10 integriert, und zwar in mindestens einen Magnetventil-Aufnahmekörper 19 bzw. 19a, 19b, der zwischen dem Düsennadel-Aufnahmekörper 11 und dem Speicherraum-Aufnahmekörper 18 angeordnet ist. In Fig. 1 sind die Magnetventile 20, 21 in Querrichtung Y nebeneinander angeordnet, in Fig. 2 in Axialrichtung X hintereinander. Steuerleitungen 30, 31 und Kraftstoffleitungen 24, 25 erstrecken sich jeweils abschnittswiese durch eine gemeinsame Steuerplatte 26.

Die Ansteuerung der Magnetventile 20, 21 erfolgt über elektrische Kabel und Steckverbinder. Fig. 1 und 2 zeigen für das erste Magnetventil 20 einen elektrischen Steckverbinder 32 und für das zweite Magnetventil 21 einen elektrischen Steckverbinder 33. Zu diesen Steckverbindern 32, 33 führen elektrische Kabel 34, 35, die sich durch entsprechende Ausnehmungen in dem Speicherraum-Aufnahmekörper 18 und dem mindestens einen Magnetventil-Aufnahmekörper 19 bzw. 19a, 19b erstrecken. Der zur elektrischen Kontaktierung der Magnetventile 20, 21 benötigte Bauraum wird insbesondere durch den Versatz der Magnetventile 20, 21 in Querrichtung Y bereitgestellt.

### Bezugszeichenliste

- 10: Kraftstoffinjektor
- 11: Düsennadel-Aufnahmekörper
- 12: erste Nadelführung
- 13: zweite Nadelführung
- 14: erste Düsennadel
- 15: zweite Düsennadel
- 16: erste Kraftstoffeinspritzöffnung
- 17: zweite Kraftstoffeinspritzöffnung
- 18: Kraftstoffspeicherraum-Aufnahmekörper
- 19: Magnetventil-Aufnahmekörper
- 20: erstes Magnetventil
- 21: zweites Magnetventil
- 22: erster Kraftstoffspeicherraum
- 23: zweiter Kraftstoffspeicherraum
- 24: erste Kraftstoffleitung
- 25: zweite Kraftstoffleitung
- 26: Zwischenkörper, Steuerplatte
- 27: Hülsenkörper
- 28: Steuerbolzen
- 29: Steuerbolzen
- 30: Steuerleitung
- 31: Steuerleitung
- 32: Steckverbinder
- 33: Steckverbinder
- 34: Kabel
- 35: Kabel

## Patentansprüche

1. Kraftstoffinjektor (10) einer Brennkraftmaschine, der dazu ausgebildet ist, einer Brennkammer eines Zylinders der Brennkraftmaschine Kraftstoff zuzuführen,
mit einer in einer ersten Nadelführung (12) bewegbar geführten ersten Düsennadel (14), die mit ersten Kraftstoffeinspritzöffnungen (16) derart zusammenwirkt, dass die erste Düsennadel (14) abhängig von ihrer Position entweder eine Kraftstoffströmung eines ersten Kraftstoffs durch die ersten Kraftstoffeinspritzöffnungen (16) freigibt oder versperrt,
mit einer in einer zweiten Nadelführung (13) bewegbar geführten zweiten Düsennadel (15), die mit zweiten Kraftstoffeinspritzöffnungen (17) derart zusammenwirkt, dass die zweite Düsennadel (15) abhängig von ihrer Position entweder eine Kraftstoffströmung eines zweiten Kraftstoffs durch die zweiten Kraftstoffeinspritzöffnungen (17) freigibt oder versperrt,
mit einem in den Kraftstoffinjektor (10) integrierten ersten Magnetventil (20) zur Ansteuerung der ersten Düsennadel (14),
mit einem in den Kraftstoffinjektor (10) integrierten zweiten Magnetventil (21) zur Ansteuerung der zweiten Düsennadel (15),
wobei das erste und zweite Magnetventil (20, 21) derart in den Kraftstoffinjektor (10) integriert sind, dass das erste und zweite Magnetventil (20, 21) in Längsrichtung oder Axialrichtung des Kraftstoffinjektors (10) jeweils zwischen den Düsennadeln (14, 15) und mindestens einem Kraftstoffspeicherraum (22, 23) des Kraftstoffinjektors (10) angeordnet sind.

2. Kraftstoffinjektor (10) nach Anspruch 1,
wobei das erste und zweite Magnetventil (20, 21) derart in den Kraftstoffinjektor (10) integriert sind, dass die beiden Magnetventile in Längsrichtung oder Axialrichtung des Kraftstoffinjektors (10) zwischen den beiden Düsennadeln (14, 15) und in den Kraftstoffinjektor integrierten Kraftstoffspeicherräumen (22, 23) für den ersten und zweiten Kraftstoff angeordnet sind.

3. Kraftstoffinjektor (10) nach Anspruch 1 oder 2,
wobei das erste Magnetventil (20) und das zweite Magnetventil (21) in Querrichtung oder Radialrichtung des Kraftstoffinjektors (10) seitlich nebeneinander in den Kraftstoffinjektor (10) integriert sind, derart, dass sich dieselben in Längsrichtung oder Axialrichtung des Kraftstoffinjektors (10) überlappen jedoch nicht in Querrichtung oder Radialrichtung des Kraftstoffinjektors (10).

4. Kraftstoffinjektor (10) nach Anspruch 1 oder 2,
wobei das erste Magnetventil (20) und das zweiten Magnetventil (21) in Längsrichtung oder Axialrichtung des Kraftstoffinjektors (10) hintereinander in den Kraftstoffinjektor (10) integriert sind, derart, dass sich dieselben in Querrichtung oder Radialrichtung des Kraftstoffinjektors (10) teilweise überlappen jedoch nicht in Längsrichtung oder Axialrichtung des Kraftstoffinjektors (10).

5. Kraftstoffinjektor (10) nach Anspruch 1, 2, 3 oder 4,
wobei eine Längsachse eines Steuerbolzens (28) des ersten Magnetventils (20) und eine Längsachse eines Steuerbolzens (29) des zweiten Magnetventils (21) parallel zueinander verlaufen.

6. Kraftstoffinjektor (10) nach Anspruch 5,
wobei die Längsachse des Steuerbolzens (28) des ersten Magnetventils (20) koaxial zu einer Längsachse der ersten Düsennadel (14) und/oder die Längsachse des Steuerbolzens (29) des zweiten Magnetventils (21) koaxial zu einer Längsachse der zweiten Düsennadel (15) verläuft.

7. Kraftstoffinjektor (10) nach Anspruch 5 oder 6,
wobei die Längsachse des Steuerbolzens (28) des ersten Magnetventils (20) zur einer Längsachse der ersten Düsennadel (14) und/oder die Längsachse des Steuerbolzens (29) des zweiten Magnetventils (21) zu einer Längsachse der zweiten Düsennadel (15) versetzt ist.

8. Kraftstoffinjektor (10) nach Anspruch 7,
wobei ein Verhältnis C1/CA zwischen dem Abstand C1 zwischen der Längsachse des Steuerbolzens (28) des ersten Magnetventils (20) zur der Längsachse der ersten Düsennadel (14) und dem Abstand CA zwischen den Längsachsen der Steuerbolzen (28, 29) der beiden Magnetventile (20, 21) zwischen 0,05 und 0,25 beträgt, und/oder
wobei ein Verhältnis C2/CA zwischen dem Abstand C2 zwischen der Längsachse des Steuerbolzens (29) des zweiten Magnetventils (21) zur der Längsachse der zweiten Düsennadel (15) und dem Abstand CA zwischen den Längsachsen der Steuerbolzen (28, 29) der beiden Magnetventile (20, 21) zwischen 0,05 und 0,25 beträgt.

9. Kraftstoffinjektor (10) nach Anspruch 7 oder 8,
wobei ein Verhältnis C1/CB zwischen dem Abstand C1 zwischen der Längsachse des Steuerbolzens (28) des ersten Magnetventils (20) zur der Längsachse der ersten Düsennadel (14) und dem Abstand CB zwischen den Längsachsen der beiden Düsennadeln (14, 15) zwischen 0,05 und 0,25 beträgt, und/oder
wobei ein Verhältnis C2/CB zwischen dem Abstand C2 zwischen der Längsachse des Steuerbolzens (29) des zweiten Magnetventils (21) zur der Längsachse der zweiten Düsennadel (15) und dem Abstand CB zwischen den Längsachsen der beiden Düsennadeln (14, 15) zwischen 0,05 und 0,25 beträgt

10. Kraftstoffinjektor (10) nach einem der Ansprüche 1 bis 9,
wobei sich eine Steuerleitung (30) für die Ansteuerung der ersten Düsennadel (14) ausgehend vom ersten Magnetventil (20) und eine Steuerleitung (31) für die Ansteuerung der zweiten Düsennadel (15) ausgehend vom zweiten Magnetventil (21) über eine gemeinsame Steuerplatte (26) des Kraftstoffinjektors (10) erstrecken, die zwischen einem die beiden Düsennadeln (14, 15) aufnehmenden Düsennadel-Aufnahmekörper (11) des Kraftstoffinjektors (10) und einem mindestens eines der beiden Magnetventil (20, 21), vorzugsweise beide Magnetventile (20, 21), aufnehmenden Magnetventil-Aufnahmekörper (19, 19b) des Kraftstoffinjektors (10) angeordnet ist.

11. Kraftstoffinjektor (10) nach Anspruch 2 und 10,
wobei dann, wenn das erste Magnetventil (20) und das zweiten Magnetventil (21) seitlich nebeneinander in den Kraftstoffinjektor (10) integriert sind, beide Magnetventile (20, 21) in einem gemeinsamen Magnetventil-Aufnahmekörper (19) des Kraftstoffinjektors (10) aufgenommen sind.

12. Kraftstoffinjektor (10) nach Anspruch 3 und 10,
wobei dann, wenn das erste Magnetventil (20 ) und das zweiten Magnetventil (21) hintereinander in den Kraftstoffinjektor (10) integriert sind, beide Magnetventile (20, 21) in jeweils einem eigenen Magnetventil-Aufnahmekörper (19a, 19b) des Kraftstoffinjektors (10) aufgenommen ist.

13. Brennkraftmaschine, mit Zylindern, wobei jeder Zylinder einen Kraftstoffinjektor (10) nach einem der Ansprüche 1 bis 12 aufweist.
